# EUROPÄISCHE PATENTSCHRIFT

(11) **EP 1 721 102 B1**
(45) Veröffentlichungstag und Bekanntmachung des Hinweises auf die Patenterteilung: **03.08.2011**
(21) Anmeldenummer: 05728246.9
(22) Anmeldetag: 03.03.2005
(51) Int. Cl.: F21V 29/00, F21Y 101/02

(54) **LAMPE**
LAMP
LAMPE

(30) Priorität: 05.03.2004 DE 102004011368
(43) Veröffentlichungstag der Anmeldung: 15.11.2006
(62) Teilanmeldung aus: 10012150.8
(73) Patentinhaber: OSRAM Gesellschaft mit beschränkter Haftung, 81543 München (DE)
(72) Erfinder: HOFMANN, Harald, 58515 Lüdenscheid (DE)
(74) Vertreter: Brachmann, Roland W.
(86) Internationale Anmeldenummer: PCT/DE2005/000369
(87) Internationale Veröffentlichungsnummer: WO 2005/085706

(56) Entgegenhaltungen:
- EP-A- 1 357 335
- WO-A-01/59359
- DE-U1- 29 910 417
- DE-U1- 29 910 417
- FR-A- 2 831 647
- US-A- 5 782 553
- US-A- 5 924 785
- US-A- 5 924 785
- US-A1- 2002 136 025
- US-A1- 2003 067 784

## Beschreibung

Die Erfindung betrifft eine Lampe, umfassend wenigstens einen Sockel zur Anbindung an eine Leuchte, mit einem rotationssymmetrischen Reflektor, in dessen Brennpunkt oder Brennpunktbereich zur Erzeugung einer gerichteten Lichtverteilung der Lampe eine Lichtquelle angeordnet ist, wobei der Reflektor eine Reflektoröffnung aufweist, die eine Lichtaustrittsebene der Lampe bereitstellt.

Eine derartige Lampe ist unter der Marke HALOSPOT von der Osram GmbH in München erhältlich. Die bekannte, beispielsweise unter der Bezeichnung HALOSPOT 111 bekannte Lampe weist einen Stecksockel mit zwei Anschlusskontaktstiften auf, der mit einem z.B. aluminiumbeschichteten Reflektor verbunden ist. Im Bereich des Scheitelpunktes des Reflektors ist als Lichtquelle eine Halogenglühlampe angeordnet, wobei sich die Glühwendel etwa im Bereich des Brennpunktes des parabolförmigen Reflektors befindet. Die Halogenlampe wird in Hauptabstrahlrichtung der Lampe von einer Kappe überdeckt, die mittels zweier Griffstege an dem Reflektorrand gehalten ist. Die Abdeckkappe verhindert eine direkte Lichtabstrahlung der Lampe in Hauptabstrahlrichtung.

Die bekannte Lampe weist einen definierten, z.B. sehr geringen Abstrahlwinkel, etwa im Bereich von etwa 8° auf und ermöglicht damit ein zielgerichtetes Beleuchten von Gebäudeflächen oder Gegenständen nach Art einer Akzentbeleuchtung auch über größere Distanzen. Die bekannte Lampe wird typischerweise im Bereich der "Shopbeleuchtung" eingesetzt.

EP 1 357 335 A2 beschreibt einen Beleuchtungsvorrichtung mit einem Bewegungsmechanismus, welcher in der Lage ist eine Lichtabstrahlrichtung zu ändern und welcher eine Wärmeabfuhrfunktion aufweist. Die Beleuchtungsvorrichtung weist eine Leuchteinheit und eine Wärmeabfuhreinheit zum Abführen der durch die Leuchteinheit erzeugten Abwärme auf, wobei eine Wärmeleiteinheit der Leuchteinheit und der Wärmeabfuhreinheit zwischengeschaltet ist und die Leuchteinheit in einem Oberflächen kontakt mit der Wärmeabfuhreinheit steht und mit der Wärmeabfuhreinheit so verbunden ist, dass sie mit einem Punkt oder einer Linie in der Mitte drehbar ist.

US 2002/0136025 A1 beschreibt eine Lichtquellenanordnung, welche einen Zellenkörper mit einer konkaven Lichtprojektionsoberfläche und einer halbkugeligen Reflektorkavität, welche von der Lichtprojektionsoberfläche umgeben ist, aufweist, als auch eine Lichtquelleneinheit, welche mindestens zwei Anschlusselektroden und mindestens ein durch die Anschlusselektroden speisbares Leuchtelement aufweist, als auch einen Trägerrahmen mit einer vorbestimmten Breite, welcher auf dem Zellenkörper befestigt ist, um die Lichtquelleneinheit an dem Brennpunkt der Reflektorkavität zu halten, so dass von der Lichtquelleneinheit emittiertes Licht von der Reflektorkavität nach Außen reflektiert werden kann. Wärme wird durch den Trägerrahmen abgeführt.

US 5,924,785, das den nächstliegenden Stand der Technik darstellt, beschreibt eine Lichtquellenanordnung, welche mindestens eine Beleuchtungszelle aufweist, die einen Zellen körper mit einer konkaven Lichtprojektionsoberfläche und einer halbkugeligen Reflektorkavität, welche von der Lichtprojektionsoberfläche umgeben ist, aufweist, als auch eine LED-Zelle, welche mindestens zwei Anschlusselektroden und mindestens ein durch die Anschlusselektroden speisbares Leuchtelement aufweist, als auch einen Trägerrahmen mit einer vorbestimmten Breite, welcher auf dem Zellenkörper befestigt ist, um die LED-Zelle an dem Brennpunkt der Reflektorkavität zu halten, so dass von der Lichtquelleneinheit emittiertes Licht von der Reflektorkavität nach Außen reflektiert werden kann. Wärme wird durch den Trägerrahmen abgeführt.

US 2003/0067784 A1 beschreibt einen Reflektor für eine Leuchtanordnung eines Kraftfahrzeugs, welche mindestens eine Reflektoroberfläche für von einem Beleuchtungselement abgestrahltes Licht aufweist, wobei das Beleuchtungselement von der mindestens eine Reflektoroberfläche beabstandet angeordnet ist. Die mindestens eine Reflektoroberfläche ist eine Rotationsfläche, deren Erzeugende ein Teil einer Kurve ist und in einer Richtung zu dem Beleuchtungselement ansteigt, welche in der mindestens einen Reflektoroberfläche ausgerichtet ist. Die Kurve kann eine Parabel, eine Ellipse oder eine Freiformkurve sein.

DE 299 10 417 U1 beschreibt eine Leuchtvorrichtung mit einer Lichtquelle, mit einem Reflektor für von der Lichtquelle abgestrahltes Licht und mit einer vor der Lichtquelle angeordneten Lichtscheibe, wobei zwischen dem Reflektor und der Lichtscheibe eine Trägerplatte befestigt ist, auf deren dem Reflektor zugewandten Rückseite die Lichtquelle angeordnet ist.

Ausgehend von der bekannten Lampe besteht die Aufgabe der Erfindung darin, eine Lampe mit einer höheren Lebensdauer bereitzustellen.

Die Erfindung löst diese Aufgabe durch eine Lampe, umfassend wenigstens einen Sockel zur Anbindung an eine Leuchte, mit einem gewölbten, insbesondere parabolförmigen, im wesentlichen rotationssymmetrischen Reflektor, in dessen Brennpunkt oder Brennpunktbereich zur Erzeugung einer gerichteten Lichtverteilung der Lampe eine Lichtquelle angeordnet ist, wobei der Reflektor eine Reflektoröffnung aufweist, die eine Lichtaustrittsebene der Lampe bereitstellt, wobei die Lichtquelle von wenigstens einer LED gebildet und beabstandet von der Innenseite des Reflektors angeordnet ist und wenigstens ein Funktionselement der LED zumindest teilweise im wesentlichen entlang der Lichtaustrittsebene verläuft oder zumindest teilweise auf der dem Reflektor abgewandten Seite der Lichtaustrittsebene angeordnet ist und wobei dem Reflektor ein transparentes Deckelelement zugeordnet ist, welches die Reflektoröffnung (15) verschließt und wobei das wenigstens eine Funktionselement in Form wenigstens einer Spannungsversorgungsleitung vorgesehen ist, die auf der dem Reflektor abgewandten Seite des Deckelelementes angeordnet ist.

Ein Prinzip der Erfindung besteht somit im wesentlichen darin, anstelle der bekannten Halogenglühlampe als Lichtquelle eine LED vorzusehen. Hierdurch wird eine um Größenordnungen verlängerte Lebensdauer der Lampe möglich. Als LED im Sinne des Anspruches 1 wird dabei eine LED-Baueinheit, beispielsweise ein LED-Chip verstanden, der eine oder mehrere LED (light emitting diodes) aufweisen kann.

Die distanzierte Anordnung der LED von der Innenseite des Reflektors ermöglicht eine im wesentlichen durchbruchsfreie Ausbildung des Reflektors. Während bei der Lampe des Standes der Technik die Glühlampe etwa im Bereich des Scheitelpunktes des Reflektors diesen durchdringt und im Bereich des Scheitelpunktes an dem Reflektor befestigt ist, ist erfindungsgemäß eine Befestigung der LED an dem Randbereich des Reflektors mittels Funktionselementen möglich, die sich im wesentlichen entlang einer Lichtaustrittsebene der Lampe erstrecken. Zugleich besteht erfindungsgemäß die Möglichkeit, Stromzuleitungen, also Spannungsversorgungsleitungen, ebenfalls im Bereich der Lichtaustrittsebene der Lampe verlaufen zu lassen. Auch Kühlkörper, beispielsweise Kühlblöcke oder Kühlbleche, können auf der dem Reflektor abgewandten Seite der Lichtaustrittsebene beziehungsweise auf der dem Reflektor abgewandten Seite der LED angeordnet sein.

Als Funktionselement im Sinne der Erfindung werden Spannungsversorgungsleitungen für die LED und ggf. zusätzlich beispielsweise Kühlkörper für die LED, Befestigungselemente für die LED, die eine Befestigung der LED relativ zu dem Reflektor ermöglichen sowie gegebenenfalls auch weitere Bestandteile der LED-Einheit, beispielsweise ein Chipkörper verstanden.

Mit der erfindungsgemäßen Lampe wird eine Verschattungsproblematik vermieden, da das von der LED ausgehende Licht hindernisfrei auf die Innenseite des Reflektors treffen und dort in der gewünschten Weise reflektiert und damit weitergeleitet werden kann. Im Scheitelbereich des Reflektors sind erfindungsgemäß keinerlei Bauteile mehr angeordnet, die die Reflektorfläche reduzieren. Durch die beabstandete Anordnung der LED von dem Scheitelbereich des Reflektors bildet sich ein bauteilfreier Zwischenraum zwischen der Innenfläche des Reflektors und der eigentlichen Lichtquelle.

Sowohl die Befestigungselemente für die LED als auch die Kühlelemente und Spannungsversorgungsleitungen sind im Bereich der Reflektoröffnung so angeordnet, dass sie einen praktisch störungsfreien Durchtritt des gesamten Lichtstromes durch die Reflektoröffnung ermöglichen. Die Erfindung erkennt dabei, dass die Anordnung der Funktionselemente für die LED im Bereich der Reflektoröffnung deutlich geringere Verschattungsprobleme aufwirft, als wenn die LED unmittelbar mit dem Scheitelbereich des Reflektors verbunden wäre.

Schließlich wird erfindungsgemäß auch eine einfache und effiziente Kühlung der LED-Einheit möglich, wobei der oder die Kühlkörper ebenfalls distanziert von dem Scheitel des Reflektors angeordnet sind. So kann beispielsweise ein als massiver Kühlblock ausgebildeter Kühlkörper auf der dem Reflektor abgewandten Seite der LED-Einheit angeordnet sein und aufgrund seiner kompakten und zentralen Anordnung den Lichtdurchtritt nur unwesentlich beeinflussen. Gleichermaßen können als Kühlbleche ausgebildete Kühlkörper sich von der LED-Einheit bis zum Rand des Reflektors erstrecken und dabei eine auf die Lichtaustrittsebene projizierte Querschnittsfläche aufweisen, die bezogen auf die gesamte Querschnittsfläche der Reflektoröffnung vernachlässigbar gering ist und damit den Lichtaustritt aus der Lampe hieraus ebenfalls nur unwesentlich beeinträchtigt.

Das erfindungsgemäße Prinzip besteht somit darin, Bauteile einer ohnehin erforderlichen geometrischen Größe nicht in einem Bereich des Scheitels des Reflektors anzuordnen, wo dies zu größeren Lichtverlusten führt, sondern diese Bauteile in einem Bereich der Reflektoröffnung anzuordnen und aufgrund einer geeigneten geometrischen Ausbildung den Anteil der abschattenden Querschnittsfläche der Bauteile bezogen auf die gesamte Reflektoröffnung niedrig zu halten.

Die Erfindung erkennt darüber hinaus, dass eine LED beziehungsweise eine LED-Einheit, also ein Element, welches eines oder mehrere LED aufweist, nur einen sehr geringen Bauraum erfordert und auf diese Weise eine Anordnung im Brennpunkt oder in einem Brennpunktbereich des Reflektors möglich ist, ohne dass größere Verschattungsprobleme auftreten.

Die Formulierung, wonach die Funktionselemente im wesentlichen entlang der Lichtaustrittsebene oder auf der dem Reflektor abgewandten Seite der Lichtaustrittsebene angeordnet sind, berücksichtigt, dass die Funktionselemente vorteilhafterweise an einer von dem Scheitelbereich des Reflektors möglichst distanzierten Stelle angeordnet sind, also auch vorteilhafterweise im Bereich eines freien Randes des Reflektors. Die Formulierung des Anspruches 1 soll dabei aber auch solche Ausführungsbeispiele mit einschließen, bei denen die Funktionselemente geringfügig distanziert von der Reflektoröffnung angeordnet sind. Insbesondere sind in diesem Zusammenhang auch Ausführungsbeispiele vorstellbar, bei denen dem eigentlichen, beispielsweise parabolförmigen Reflektor, noch ein freier Randabschnitt zugeordnet ist, der praktisch keine zusätzliche, lichtlenkende oder lichtleitende Funktion besitzt und somit lediglich eine Art Verlängerung des Reflektors, beispielsweise zur Reflektorbefestigung oder zur Blendbegrenzung darstellt. In diesem Fall ist die Lichtaustrittsebene im Sinne der Erfindung von der eigentlichen Reflektoröffnung geringfügig distanziert.

Als gerichtete Lichtverteilung im Sinne des Anspruchs 1 wird beispielsweise eine eng abstrahlende, also vorwiegend parallele Abstrahlung verstanden, die einen parabolischen Reflektor erfordert. Alternativ dazu wird unter einer gerichteten Abstrahlung aber auch eine fokussierende Abstrahlung verstanden, die einen beispielsweise elliptischen Reflektor erfordert, also einen Reflektor, dessen Reflektorinnenfläche die Kurvenform eines Ellipsenabschnittes aufweist. Auch in diesem Fall ist der Reflektor rotationssymmetrisch.

Weiterhin wird als gerichtete Lichtverteilung im Sinne der Erfindung auch eine solche verstanden, die durch eine nahezu beliebige Oberflächenstrukturierung der Innenfläche des Reflektors, beispielsweise durch Anbringung einer Prismenstruktur od. dgl. erreicht wird. Derartige Strukturen sind beispielsweise aus dem Kfz-Scheinwerferbereich bekannt und werden dort als Freiflächner bezeichnet. Gleichermaßen kann die Innenfläche des Reflektors auch segmentiert sein, so dass unterschiedliche Reflektorkonturen bereitgestellt werden.

Die erfindungsgemäße Lampe weist einen Sockel zur Anbindung an eine leuchtenseitige Lampenfassung auf. Dabei kann es sich z. B. um einen Sockel herkömmlicher Bauform handeln, wie er beispielsweise von der HALOSPOT 111 her bekannt ist, welcher einen axialen Endbereich der Lampe bildet. Alternativ kann eine leuchtenseitige Befestigung der Lampe aber auch dadurch erfolgen, daß im Bereich des Reflektorrandes Befestigungselemente angeordnet sind, die mit leuchtenseitigen Befestigungselementen zusammenwirken. Als Befestigungselement kommt dabei auch ein Montagering od. dgl. in Frage. Als Sockel der Lampe im Sinne der Erfindung wird bei einer solchen Ausführungsform der lampenseitige Befestigungsbereich verstanden, der mit dem Befestigungselement zusammenwirkt.

Der Sockel der erfindungsgemäßen Lampe kann auch die elektrischen Anschlußkontakte zur Verbindung mit leuchtenseitigen Gegenanschlußkontakten aufweisen, beispielsweise in Form von Anschlußkontaktstiften, die innerhalb des Sockels angeordnet sind, wie dies bei der bekannten HALOSPOT 111 der Fall ist. Alternativ können der Lampe auch elektrisch mit der LED-Einheit verbundene Anschlussfahnen oder Anschlusskontakte zugeordnet sein, die einen insbesondere unmittelbaren leuchtenseitigen Schraub- oder Klemmanschluss ermöglichen. Die mechanische Befestigung erfolgt in diesem Fall erst nachfolgend, z.B. dem Einsatz eines Montageringes.

Zudem macht das Deckelelement Reinigungsmaßnahmen während einer langen Lebensdauer der Lampe entbehrlich. Bis auf eine etwa im Zentrum des Deckelelementes, also im Bereich der Längsmittelachse des Reflektors angeordnete Aufnahme für die LED-Einheit, verschließt dieses Deckelelement die Reflektoröffnung vollständig und verhindert ein Eindringen von Staub oder Schmutzpartikeln in den Reflektorinnenraum. Der Reflektorinnenraum ist auf diese Weise abgeschlossen und ermöglicht einen wartungsfreien Lampenbetrieb.

Dadurch, dass die Spannungsversorgungsleitung auf der dem Reflektor abgewandten Seite des Deckelelementes angeordnet ist, kommt dem Deckelelement somit gegebenenfalls auch die Funktion eines Trägerelementes für die Spannungsversorgungsleitung zu und ermöglicht eine besonders einfache Anbringung beziehungsweise Befestigung der Spannungsversorgungsleitung am dem Reflektor. Hierzu kann das Deckelelement beispielsweise unmittelbar mit dem freien Rand des Reflektors verbunden, beispielsweise verklebt sein. Alternativ kann die Spannungsversorgungsleitung, die auch integraler Bestandteil einer weitere Funktionselemente umfassenden Baueinheit sein kann, an dem Deckelelement oder unmittelbar am Reflektor befestigt werden. Die dem Reflektor abgewandte Seite des Deckelelementes kann auf diese Weise eine Auflagefläche für eine Baueinheit bereitstellen und damit für eine einfache Positionierung während einer Fertigungsmontage sorgen.

Gemäß einer vorteilhaften Ausgestaltung der Erfindung ragt das Funktionselement zumindest teilweise aus der Reflektoröffnung heraus. Diese Bauform des Funktionselementes berücksichtigt, dass eine Verschattungsproblematik gering gehalten wird, soweit der auf die Lichtaustrittsebene projizierte Querschnitt des Funktionselementes nur einen geringen Flächenanteil der gesamten Reflektoröffnung ausmacht, wohingegen eine Erstreckung des Funktionselementes aus der Reflektoröffnung heraus, also ausgehend von der Lichtaustrittsebene von dem Reflektorelement im wesentlichen in Mittellängsachse des Reflektors weggerichtet, keine größeren Verschattungsprobleme mit sich bringt.

Sofern für die Spannungsversorgung lediglich zwei Spannungsversorgungsleitungen erforderlich sind, können diese vorzugsweise im wesentlichen im Bereich der Lichtaustrittsebene in entgegengesetzter Richtung zueinander, also diametral, verlaufen. Dies bietet auch Vorteile hinsichtlich einer Stabilität einer später noch zu beschreibenden Befestigung einer Einheit, welche Funktionselemente der LED aufweist, an dem Reflektor. Soweit die LED-Einheit drei Spannungsversorgungsleitungen (insbesondere für eine LED-Einheit mit wenigstens zwei LEDs) aufweist, die beispielsweise erforderlich sind, um zwei unterschiedliche LED oder zwei unterschiedliche Arten von LEDs, z.B. LED unterschiedlicher Farben, gesondert ansteuern zu können, sind diese Spannungsversorgungsleitungen vorzugsweise in einem jeweiligen Umfangswinkel von 120° zueinander entlang der Lichtaustrittsebene angeordnet.

Sind vier Spannungsversorgungsleitungen erforderlich, beispielsweise um wenigstens drei unterschiedliche LED oder drei unterschiedliche Arten von LED, beispielsweise rote LED, grüne LED und blaue LED einzeln ansteuern zu können, sind diese vier Spannungsversorgungsleitungen vorteilhafterweise derart angeordnet, dass jeweils zwei Spannungsversorgungsleitungen im wesentlichen einen Winkel von 90° entlang der Lichtaustrittsebene zueinander einschließen.

Gemäß einer vorteilhaften Ausgestaltung der Erfindung ist wenigstens eine Spannungsversorgungsleitung vorgesehen, die einen Rand der Reflektoröffnung umgreift. Diese Ausgestaltung der Erfindung ermöglicht die Konstruktion einer Lampe, welche einerseits praktisch keine Verschattungsprobleme aufwirft und andererseits eine sichere und stabile elektrische Verbindung der LED mit dem Sockel gewährleistet und zusätzlich Vorteile hinsichtlich einer einfachen Montage bietet.

Gemäß einer weiteren vorteilhaften Ausgestaltung der Erfindung ist auf der dem Reflektor abgewandten Seite der Lichtaustrittsebene oder, soweit vorhanden, auf der dem Reflektor abgewandten Seite des Deckelelementes, ein Griffteil vorgesehen. Dieses Griffteil kann beispielsweise Bestandteil einer Funktionselemente aufweisenden Baueinheit sein, die beispielsweise Kühlkörper und Spannungsversorgungsleitungen und gegebenenfalls erforderliche Isolierschichten oder Isolierkörper umfasst. Das Griffteil kann einerseits eine besonders einfache Montage dieser Baueinheit an dem Reflektor ermöglichen. Andererseits kann das Griffteil vorteilhaft auch dazu dienen, die Lampe in eine vorgesehene Lampenfassung einzusetzen, wenn nur sehr kleine Einbauräume für die Lampe zur Verfügung stehen.

Gemäß einer weiteren vorteilhaften Ausgestaltung der Erfindung ist der LED wenigstens ein Kühlkörper zur Wärmeabführung zugeordnet. Diese Ausgestaltung der Erfindung bietet den Vorteil einer langen Lebensdauer der Lampe.

Gemäß einer weiteren vorteilhaften Ausgestaltung der Erfindung ist der Kühlkörper von dem Scheitelpunkt des Reflektors beabstandet angeordnet. Diese Anordnung des Kühlkörpers ermöglicht eine nahezu unbeeinträchtigte Lichtweiterleitung des von der LED oder der LED-Einheit ausgesandten Lichtes innerhalb des Reflektorinnenraumes.

Gemäß einer weiteren vorteilhaften Ausgestaltung der Erfindung ist der Kühlkörper auf der dem Reflektor abgewandten Seite der Lichtaustrittsebene und/oder der LED angeordnet. Diese Ausgestaltung der Erfindung sieht eine Positionierung des Kühlkörpers möglichst weit entfernt von dem Scheitelpunkt des Reflektors vor und trägt damit zu einer im wesentlichen störungsfreien Lichtleitung innerhalb des Reflektors weiter bei.

Gemäß einer weiteren vorteilhaften Ausgestaltung der Erfindung ist der Kühlkörper von einem kompakten, insbesondere massiv ausgebildeten Kühlblock gebildet. Bei dieser Ausgestaltung der Erfindung kann man den erforderlichen Bauraum zur Unterbringung des Kühlkörpers klein halten. Ermöglicht wird dabei eine Anordnung des Kühlblockes im wesentlichen im Bereich einer Längsmittelachse des Reflektors, vorzugsweise auf der dem Reflektor abgewandten Seite der Lichtaustrittsebene oder/und auf der dem Reflektor abgewandten Seite der LED. Dies verringert die Verschattungsproblematik weiter und unterstützt eine vorteilhafte Wärmekonvektion.

Gemäß einer weiteren vorteilhaften Ausgestaltung der Erfindung umfasst der Kühlkörper ein Kühlblech, welches sich im wesentlichen entlang der Lichtaustrittsebene erstreckt. Bei dieser Ausgestaltung der Erfindung wird eine gegenüber einem Kühlblock größere Oberfläche erreicht, die eine Wärmekonvektion erleichtert. Zugleich besteht die Möglichkeit, unter Beibehaltung einer im wesentlichen störungsfreien Lichtlenkung innerhalb des Reflektors, eine stabile Anordnung von Kühlkörper, LED-Einheit, Spannungsversorgungsleitungen und Reflektor zu erreichen. Die Kühlbleche können beispielsweise die zuvor erwähnten Griffteile bereitstellen. Sie können darüber hinaus Bestandteil einer Baueinheit sein, die die LED-Einheit an dem Reflektor befestigt. So kann sich beispielsweise das Kühlblech von der LED, also dem Mittelpunkt der Reflektoröffnung, im wesentlichen bis hin zu einem Rand der Reflektoröffnung erstrecken und auf diese Weise für eine stabile Verbindung, beispielsweise durch Umgreifen des Randes oder durch ein mögliches Zusammenwirken mit einem Befestigungselement, beispielsweise mit einem Klemmring oder Montagering, sorgen, der für eine mittelbare Befestigung der vormontierten Baueinheit am Reflektor sorgt.

Gemäß einer weiteren vorteilhaften Ausgestaltung der Erfindung ist der Reflektor im wesentlichen durchgehend ausgebildet. Eine derartige durchgehende Ausbildung des Reflektors ist insbesondere im Bereich seines Scheitels vorgesehen. Dies ermöglicht ein unbeeinträchtigtes Leiten von Licht innerhalb des Reflektorinnenraumes. Außerdem kann der Reflektor der Lampe und damit auch die gesamte Lampe nunmehr einfacher hergestellt werden und einfacher montiert werden.

Weitere Vorteile der Erfindung ergeben sich aus den nicht zitierten Unteransprüchen sowie anhand der nun folgenden Beschreibung eines in den Figuren dargestellten Ausführungsbeispieles. Darin zeigen:
- Fig. 1: in schematischer, teilgeschnittener Ansicht eine erfindungsgemäße Lampe,
- Fig. 2: ein zweites Ausführungsbeispiel einer erfindungsgemäßen Lampe in einer Darstellung gemäß einer ausschnittsweisen Vergrößerung etwa gemäß Ausschnittskreis II in Fig. 1,
- Fig. 3: die Lampe gemäß Fig. 1 in Draufsicht gemäß Ansichtspfeil III in Fig. 1,
- Fig. 4: die Lampe gemäß Fig. 1 in einer um 90° um die Mittellängsachse gedrehten Position (vgl. hierzu auch die Schnittlinienangaben I-I in Fig. 3 und IV-IV in Fig. 3),
- Fig. 5: das Ausführungsbeispiel der Figuren 1 bis 4 in schematischer Darstellung etwa gemäß Fig. 3,
- Fig. 6: ein drittes Ausführungsbeispiel der erfindungsgemäßen Lampe in einer Darstellung gemäß Fig. 5, und
- Fig. 7: ein viertes Ausführungsbeispiel der erfindungsgemäßen Lampe in einer Darstellung gemäß Fig. 5.

Die in ihrer Gesamtheit in den Figuren insgesamt mit 10 bezeichnete Lampe soll im Folgenden detailliert erläutert werden. Dabei sei schon jetzt darauf hingewiesen, dass gleiche oder vergleichbare Teile oder Elemente der Übersichtlichkeit halber mit gleichen Bezugszeichen, teilweise unter Hinzufügung kleiner Buchstaben bezeichnet worden sind.

Auf die Fig. 1 Bezug nehmend, wird deutlich, dass ein erstes Ausführungsbeispiel der Lampe 10 einen Sockel 11 aufweist, in dem zwei Kontaktstifte 12a, 12b festgelegt sind. Die Zahl der Kontaktstifte ist dabei zunächst beispielhaft zu verstehen und hängt ab von der Art der verwendeten LED und deren Zahl, insbesondere der Art und Weise, wie die LED angesteuert werden sollen. Hierzu kann an der Lampe 10 auch ein nicht dargestelltes elektronisches Steuergerät nach Art eines Vorschaltgerätes angeordnet sein. Vorzugsweise ist ein derartiges Vorschaltgerät jedoch leuchtenseitig angeordnet sein, also auf der - stromtechnisch betrachtet - der Lampe 10 abgewandten Seite der nicht dargestellten Lampenfassung. Schließlich hängt die Art der zu verwendenden Kontaktstifte auch ab von der erforderlichen Versorgungsspannung.

Der Sockel 11 ist mit einem Reflektor 13 verbunden, der gemäß dem Ausführungsbeispiel im wesentlichen parabolförmig ausgebildet ist und eine durchgehende Schalenform besitzt. Der Reflektor ist um die Längsmittelachse L der Lampe 10 rotationssymmetrisch ausgebildet und weist einen im Bereich der Längsmittelachse L angeordneten, von einem Scheitel oder Scheitelbereich 27 des Reflektors 13 beabstandeten Brennpunkt oder Brennpunktbereich 32 auf. Der Reflektorinnenraum 33 (Fig. 4) ist im wesentlichen leer.

Der Reflektor 13 umfaßt eine Reflektoröffnung 15, die von einem Rand 16 des Reflektors umgrenzt ist. Der Rand 16 ist mit einem Klemmoder Montagering 31 verbunden. Die Reflektoröffnung 15 stellt eine Lichtaustrittsebene E bereit.

Im Bereich des Brennpunktes 32 des Reflektors 13 ist eine LED-Einheit 19 mit wenigstens einer LED 20, 20a, 20b, 20c angeordnet. Die LED 20, 20a, 20b, 20c sendet Licht im wesentlichen in Richtung x aus, welches auf die beispielsweise verspiegelte, in jedem Falle aber reflektierende Innenfläche 14 des Reflektors 13 trifft. Das Licht wird von dem Reflektor derart gelenkt, dass das von der oder von den LED 20, 20a, 20b, 20c, 20d, 20e ausgesandte Licht die Lampe 10 im wesentlichen in Hauptabstrahlrichtung A verlässt und ein im wesentlichen paralleles Strahlenbündel mit nur einer sehr geringen Strahlaufweitung von einigen Grad darstellt.

Wie insbesondere aus den Figuren 1, 2 und 4 deutlich wird, ist darüber hinaus ein im wesentlichen kreisscheibenförmiges Deckelelement 17 vorgesehen, welches eine zentrale Ausnehmung 18 zur Aufnahme der LED-Einheit 19 aufweist und mit seinem äußeren Randbereich 22 mit dem freien Randbereich 16 des Reflektorelementes 13 verbunden ist. Der Reflektorinnenraum 33 wird von dem Deckelement 17 nahezu vollständig abgeschlossen. Das Deckelelement 17 besteht aus transparentem Material, beispielsweise aus transparentem Kunststoff, wie Acrylglas und besitzt eine glatte oder strukturierte Oberfläche.

Die LED-Einheit 19 ist beispielsweise ein LED-Chip, also ein Trägerbauteil, welches wenigstens eine LED aufweist und die erforderlichen elektrischen Anschlusskontakte für die LED oder die LED aufweist. Um die wenigstens eine LED 20 mit einer Betriebsspannung zu versorgen, sind wenigstens zwei Spannungsversorgungsleitungen 21a, 21b erforderlich. Diese werden gemäß dem Ausführungsbeispiel im wesentlichen entlang der Lichtaustrittsebene E von der LED-Einheit 19 hin zu dem Rand 16 des Reflektors 13 geführt. Die Spannungsversorgungsleitungen 21a, 21b liegen unmittelbar auf dem Deckelelement 17 auf.

Bei einer nicht dargestellten Ausführungsform können die Spannungsversorgungsleitungen gegebenenfalls auch integraler Bestandteil eines Deckelelementes 17 sein.

Wie insbesondere aus den Figuren 1 und 2 deutlich wird, umgreift die Spannungsversorgungsleitung 21 a (und auf nicht dargestellte Weise gleichermaßen die gegenüberliegende Spannungsversorgungsleitung 21b) den Randbereich 22 des Deckelelementes 17 und den Randbereich 16 des Reflektors 13 und geht dabei in eine Anschlussfahne 23 über. Um die Anschlussfahne 23 mit den Kontaktstiften 12a, 12b im Sockel 11 zu verbinden, ist ein rückwärtiger Abschnitt der Spannungsversorgungsleitung 24 (beziehungsweise 24a, 24b) vorgesehen. Der rückwärtige Abschnitt 24, 24a, 24b der Spannungsversorgungsleitung verläuft auf der der LED-Einheit 19 abgewandten Seite des Reflektors 13 und ist in Fig. 1 lediglich schematisch dargestellt. Ein Hüllkörper 21, der beispielsweise eine Kunststoffeinbettung für den Leitungsabschnitt 24 vorsieht oder auch eine Isolierbeschichtung können dafür sorgen, dass die Spannungsversorgungsleitungsabschnitte 24, 24a, 24b nicht frei zugänglich sind.

Bei einem zweiten Ausführungsbeispiel der Erfindung, welches schematisch gemäß Fig. 2 angedeutet ist, kann der in Fig. 1 dargestellte Sockel 11 der Lampe entfallen. Die in Fig. 1 dargestellten rückwärtigen Spannungsversorgungsleitungsabschnitte 24a, 24b sind dabei ebenfalls entbehrlich. Stattdessen erfolgt eine Befestigung der Lampe über einen Klemm- oder Montagering 31 unmittelbar leuchtenseitig an einer dafür vorgesehenen, nicht dargestellten Befestigungsstelle. Die in Fig. 2 mit 24 bezeichnete abgewinkelte Anschlussfahne kann nach Art eines Steckkontaktes oder nach Art eines Schraubkontaktes ausgebildet sein und unmittelbar mit leuchtenseitigen Gegenanschlussleitungen beziehungsweise Gegenanschlusskontakten zusammenwirken. Üblicherweise würde man in diesem Falle bei Montage der Lampe zunächst für eine elektrische Kontaktierung sorgen, beispielsweise durch Vornahme der Schraubbefestigung, und anschließend die Lampe 10 über den Klemm- oder Montagering 31 leuchtenseitig befestigen.

Als Sockel im Sinne der Erfindung wird in diesem Falle der Klemmoder Montagering 31 der Lampe 10 bezeichnet.

Von besonderer Bedeutung bei allen Ausführungsbeispielen ist, dass die Spannungsversorgungsleitungen 21a, 21b im Bereich der Lichtaustrittsebene E verlaufen und auf diese Weise nur einen geringen Flächenanteil der Reflektoröffnung 15 einnehmen, ansonsten die Lichtleitung innerhalb des Reflektorinnenraumes 33 nicht beeinträchtigen.

Der Strahlenverlauf des von den LED 20 ausgesandten Lichtes ist mit gestrichelten Pfeilen schematisch in Fig. 4 angedeutet.

Eine weitere Besonderheit besteht darin, dass der LED-Einheit 19 Kühlelemente in Form eines Kühlblockes 29 oder in Form von Kühlblechen 30a, 30b, 30c, 30d zugeordnet sein können, die auf der dem Reflektor 13 abgewandten Seite der LED-Einheit 19 und/oder auf der dem Reflektor abgewandten Seite der Lichtaustrittsebene E angeordnet sind. Gemäß der Figuren 1 und 2 ist ein Kühlblock 29 vorgesehen, der im wesentlichen kolbenförmig ausgebildet ist und sich von dem eigentlichen LED-Chip 19 in Hauptabstrahlrichtung A, also im wesentlichen entlang der Längsmittelachse L der Lampe 10 wegerstreckt. Die auf die Lichtaustrittsebene E projizierbare Fläche des LED-Chips 19 und des Kühlblockes 29 kann daher verhältnismäßig klein gehalten werden. Während bei LED-Chips des Standes der Technik, wie sie derzeit von LED-Chip-Herstellern zur Verfügung gestellt werden, die LED-Chips in einer Ebene sehr weit ausgedehnt sind, da die Kühlflächen entlang der Ebene angeordnet sind, entlang der sich der Chip erstreckt, ist erfindungsgemäß eine Unterbringung eines Kühlblockes 29 ohne wesentliche Beeinträchtigung des Lichtaustrittes auf Grund der kompakteren Bauform des LED-Chips möglich. Die detaillierte Ausgestaltung des LED-Chips ist dabei beliebig. Hierbei kann auf Erfahrungen zur Verbindung von Kühlflächen mit der LED bei herkömmlichen LED-Chip-Anordnungen zurückgegriffen werden. Beispielsweise kann der Kühlblock 29 die beim Betrieb der LED entstehende Wärme von der Rückseite eines LED-Chips 19 her abführen. Andere Verbindungen sind ebenfalls denkbar.

Lediglich ergänzend sei angemerkt, daß sich besonders vorteilhaft eine unter der Bezeichnung "Lumiled" in Verkehr gebrachte LED-Chip-Einheit als LED-Einheit 19 verwenden läßt, bei der eine Weiterleitung der von den LED im Betrieb erzeugten Wärme von einem auf dem Chip angeordneten Chipkörper an ein Kühlelement auf besonders einfache Weise möglich ist.

Des Weiteren zeigt Fig. 1 auch die Anordnung zweier Kühlbleche 30a, 30b, die sich stegartig von dem LED-Chip 19 hin zu dem Rand 16 des Reflektorelementes 13 erstrecken. In diesem Zusammenhang sei angemerkt, dass das in den Figuren dargestellte Ausführungsbeispiel sowohl Kühlbleche 30a, 30b als auch einen Kühlblock 29 vorsieht. Dies ist lediglich beispielhaft zu verstehen. Alternativ können auch Lampen vorgesehen sein, die nur einen Kühlblock oder nur ein oder mehrere Kühlbleche aufweisen.

Gemäß dem Ausführungsbeispiel kontaktiert das Kühlblech 30a mit seiner zentralen Kontaktfläche 35 die Außenseite 36 des Kühlblockes 29 und bildet eine Wärmebrücke zur Wärmeleitung. Auch dies ist lediglich beispielhaft zu verstehen, da auch andere Kontaktiermöglichkeiten der Kühlbleche 30a, 30b mit dem LED-Chip 19 möglich sind.

Die Kühlbleche 30a, 30b, 30c, 30d ermöglichen jedoch eine Bereitstellung einer großen Oberfläche, so dass ein besonders effektives Kühlen und eine Konvektion der erzeugten Wärme an die Umgebung erreicht wird.

Die Kühlbleche 30a, 30b sind, bezogen auf die Abstrahlrichtung A der Lampe 10, fluchtend zu den Spannungsversorgungsleitungen 21a, 21 b, 21c, 21d angeordnet. Dies ergibt sich auch aus den Figuren 5 bis 7, auf die später noch eingegangen wird. Vorteilhaft ist dabei, dass der insgesamt von den Kühlblechen und den Spannungsversorgungsleitungen eingenommene Querschnitt, also deren auf die Lichtaustrittsebene projizierte Fläche, nur einen sehr geringen Flächenanteil an der insgesamt von der Reflektoröffnung 15 bereitgestellten Fläche einnimmt.

Wie insbesondere aus Fig. 2 deutlich wird, ist zwischen der Spannungsversorgungsleitung 21a und dem entsprechenden Kühlblech 30a eine Isolierschicht 28 oder ein Isolierkörper angeordnet. Dieser sorgt für eine elektrische Trennung dieser beiden Bauelemente.

Bei einer nicht dargestellten Ausführungsform ist es möglich, die Kühlbleche 30a, 30b, 30c, 30d und die entsprechende Spannungsversorgungsleitung 21a, 21b, 21c, 21d elektrisch miteinander zu verbinden. Der Isolierkörper 28 kann bei einer solchen Ausführungsform entfallen. Bei der vorliegend beschriebenen und in den Zeichnungen dargestellten Ausführungsform ist die elektrische Trennung von Kühlblechen 30a, 30b, 30c, 30d und Spannungsversorgungsleitungen 21, 21 b, 21 c, 21 d jedoch gewünscht.

Des Weiteren ist, wie sich aus Fig. 2 ergibt, ein Befestigungselement 31, das bei dem Ausführungsbeispiel als Klemmoder Montagering ausgebildet ist, vorgesehen, um eine Befestigung der LED-Einheit 19, der Kühlelemente 29, 30a, 30b, 30c, 30d, des Isolierkörpers 28 und der Spannungsversorgungsleitungen 21a, 21 b, 21 c, 21d mit dem Reflektor 13 an einer Leuchte zu ermöglichen. In diesem Zusammenhang ist darauf hinzuweisen, dass einige oder sämtliche der nachfolgenden Elemente LED-Einheit 19, Kühlblock 29, Kühlbleche 30a, 30b, 30c, 30d, Spannungsversorgungsleitungen 21a, 21b, 21c, 21d und Isolierkörper 28 eine gemeinsame, vormontierte Baueinheit bilden können. Ergänzend sei angemerkt, dass auch der Klemm- oder Montagering 31 mit dieser Baueinheit vormontiert verbunden werden kann und als Sockel anstelle des Sockels 11 die Verbindung zur Leuchte bewerkstelligen kann.

Bei dem Ausführungsbeispiel sind sämtliche der zuvor aufgezählten Bauteile zu einer handhabbaren Baueinheit verbunden. Am Klemmring 31 können auch Ausnehmungen 37 (s. insbesondere Fig. 3) für die Anschlussfahnen 23 vorgesehen sein.

Ergänzend sei angemerkt, daß bei dem Ausführungsbeispiel die Kühlbleche 30a, 30b, 30c, 30d unmittelbar einen Griffkörper bereitstellen. Im fertig montierten Zustand kann durch Greifen der Kühlbleche die gesamte Lampe 10 erfaßt werden und auf einfache Weise montiert werden.

Die Kühlbleche sind dabei, wie sich insbesondere aus den Fig. 5 und 7 und der Fig. 1 ergibt, relativ schmal ausgebildet, weisen aber eine sich in Abstrahlrichtung A erstreckende relativ große Höhe auf. Diese geometrische Ausbildung erleichtert ein Erfassen der Kühlbleche, beeinträchtigt andererseits die Lichtausstrahlung jedoch nicht.

Die Figuren 5 bis 7 veranschaulichen in Draufsicht auf die Reflektoröffnung 15 verschiedene geometrische Anordnungen und Ausführungsformen von Lampen in Abhängigkeit der Zahl der erforderlichen Spannungsversorgungsleitungen. Ist, wie die Fig. 5 andeutet, lediglich eine LED oder lediglich eine Art oder Gruppe mehrerer LED vorgesehen, so sind lediglich zwei Spannungsversorgungsleitungen 21a, 21b erforderlich, die sich entgegengesetzt, also im wesentlichen diametral zueinander erstrecken. Fig. 6 zeigt eine Anordnung mit zwei unterschiedlich ansteuerbaren LED oder Gruppen von LED, demzufolge aufgrund schaltungstechnischer Erfordernisse wenigstens drei Spannungsversorgungsleitungen erforderlich sind, um diese beiden LED einzeln ansteuern zu können. Es ergibt sich demnach vorteilhaft eine Anordnung, bei der jeweils zwei Spannungsversorgungsleitungen miteinander einen Umfangswinkel von 120° entlang der Lichtaustrittsebene E einschließen.

Fig. 7 zeigt ein drittes Ausführungsbeispiel, bei dem drei LED (z.B. rot, grün, blau) oder drei Gruppen von LED, welche einzeln ansteuerbar sind, vorgesehen sind. Demzufolge sind vier Spannungsversorgungsleitungen angeordnet, die zwischen sich einen Winkel von 90° einschließen.

Wie zuvor erwähnt, weisen die Ausführungsbeispiele der Figuren 5 bis 7 auch wärmeableitende Kühlbleche 30a, 30b, 30c, 30d auf, die in fluchtender Anordnung zu den Spannungsversorgungsleitungen 21 a, 21 b, 21c, 21d angeordnet sind. Auf diese Weise ergibt sich eine von den Spannungsversorgungsleitungen beziehungsweise den Kühlblechen 30a, 30b, 30c, 30d projizierte Fläche (bei Projektion auf die Lichtaustrittsebene E), die lediglich einen sehr geringen Anteil bezogen auf die gesamte, der Lichtaustrittsebene E liegende Reflektoröffnung aufweist. Der Lichtaustritt kann damit praktisch störungsfrei erfolgen.

## Patentansprüche

1. Lampe (10), umfassend wenigstens einen Sockel (11) zur Anbindung an eine Leuchte, der Schraub-, Klemm- oder Steck-Anschlusskontakte zur Verbindung mit leuchtenseitigen GegenAnschlusskontakten aufweist, mit einem gewölbten, im wesentlichen rotationssymmetrischen Reflektor (13), in dessen Brennpunkt (32) oder Brennpunktbereich zur Erzeugung einer gerichteten, z.B. eng abstrahlenden, Lichtverteilung der Lampe (10) eine Lichtquelle angeordnet ist, wobei der Reflektor eine Reflektoröffnung (15) aufweist, die eine Lichtaustrittsebene (E) der Lampe (10) bereitstellt, wobei die Lichtquelle von wenigstens einer LED (20, 20a, 20b, 20c) gebildet und beabstandet von der Innenseite (14) des Reflektors angeordnet ist, und dass wenigstens ein Funktionselement der LED zumindest teilweise im wesentlichen entlang der Lichtaustrittsebene (E) verläuft oder zumindest teilweise auf der dem Reflektor (13) abgewandten Seite der Lichtaustrittsebene (E) angeordnet ist,
**dadurch gekennzeichnet, dass**
dem Reflektor (13) ein transparentes Deckelelement (17) zugeordnet ist, welches die Reflektoröffnung (15) verschließt und dass
das wenigstens eine Funktionselement in Form wenigstens einer Spannungsversorgungsleitung (21a, 21b, 21c, 21d) vorgesehen ist, die auf der dem Reflektor (13) abgewandten Seite des Deckelelementes (17) angeordnet ist.

2. Lampe nach Anspruch 1, **dadurch gekennzeichnet, dass** das Funktionselement (21a, 21b, 21c, 21 d, 29, 30a, 30b, 30c, 30d) zumindest teilweise aus der Reflektoröffnung (15) heraus vorragt.

3. Lampe nach Anspruch 1 oder 2, **dadurch gekennzeichnet, dass** der LED wenigstens eine Spannungsversorgungsleitung (21a, 21b, 21c, 21d) zugeordnet ist, die im wesentlichen entlang der Lichtaustrittsebene (E) verläuft.

4. Lampe nach Anspruch 3, **dadurch gekennzeichnet, dass** zwei Spannungsversorgungsleitungen (21a, 21b) für die LED vorgesehen sind, die sich im wesentlichen diametral zueinander erstrecken.

5. Lampe nach Anspruch 3, **dadurch gekennzeichnet, dass** drei Spannungsversorgungsleitungen (21a, 21b, 21c) für die LEDs vorgesehen sind, von denen jeweils zwei entlang der Lichtaustrittsebene (E) einen Winkel von etwa 120° einschließen.

6. Lampe nach Anspruch 3, **dadurch gekennzeichnet, dass** vier Spannungsversorgungsleitungen (21a, 21b, 21c, 21d) für die LEDs vorgesehen sind, von denen jeweils zwei entlang der Lichtaustrittsebene (E) einen Winkel von etwa 90° einschließen.

7. Lampe nach einem der vorgenannten Ansprüche, **dadurch gekennzeichnet, dass** wenigstens eine Spannungsversorgungsleitung (21a, 21b, 21c, 21d) vorgesehen ist, die einen Rand (16) der Reflektoröffnung (15) umgreift.

8. Lampe nach einem der vorgenannten Ansprüche, **dadurch gekennzeichnet, dass** das Deckelelement (17) im wesentlichen kreisscheibenförmig ausgebildet ist.

9. Lampe nach einem der vorgenannten Ansprüche, **dadurch gekennzeichnet, dass** das Deckelelement (17) eine zentrale Öffnung (18) zur Aufnahme der LED (19, 20, 20a, 20b, 20c) aufweist.

10. Lampe nach einem der vorgenannten Ansprüche, **dadurch gekennzeichnet, dass** auf der dem Reflektor (13) abgewandten Seite der Lichtaustrittsebene (E) ein Griffteil (30a, 30b, 30c, 30d) vorgesehen ist.

11. Lampe nach einem der vorgenannten Ansprüche, **dadurch gekennzeichnet, dass** der LED (20a, 20b, 20c, 20d, 20e) wenigstens ein Kühlkörper (29, 30a, 30b, 30c, 30d) zur Wärmeabführung zugeordnet ist.

12. Lampe nach Anspruch 11, **dadurch gekennzeichnet, dass** der Kühlkörper (29, 30a, 30b, 30c, 30d) von dem Scheitelpunkt (27) des Reflektors (13) beabstandet ist.

13. Lampe nach Anspruch 11 oder 12, **dadurch gekennzeichnet, dass** der Kühlkörper (29, 30a, 30b, 30c, 30d) auf der dem Reflektor (13) abgewandten Seite der Lichtaustrittsebene (E) und/oder LED angeordnet ist.

14. Lampe nach einem der Ansprüche 11 bis 13, **dadurch gekennzeichnet, dass** der Kühlkörper einen kompakten Kühlblock (29) aufweist.

15. Lampe nach Anspruch 14, **dadurch gekennzeichnet, dass** der Kühlblock (29) im wesentlichen im Bereich einer Längsmittelachse (L) des Reflektors (13) angeordnet ist.

16. Lampe nach einem der Ansprüche 11 bis 15, **dadurch gekennzeichnet, dass** der Kühlkörper ein Kühlblech (30a, 30b, 30c, 30d) umfasst, welches sich im wesentlichen entlang der Lichtaustrittsebene (E) erstreckt.

17. Lampe nach Anspruch 16, **dadurch gekennzeichnet, dass** sich das Kühlblech (30a, 30b, 30c, 30d) von der LED (20, 20a, 20b, 20c, 20d, 20e) im wesentlichen bis zu einem Rand (16) der Reflektoröffnung (15) erstreckt.

18. Lampe nach einem der vorgenannten Ansprüche, **dadurch gekennzeichnet, dass** der Reflektor (13) im wesentlichen durchgehend ausgebildet ist.

19. Lampe nach einem der vorgenannten Ansprüche, **dadurch gekennzeichnet, dass** der Reflektor (13) im Bereich seines Scheitels (27) durchbruchsfrei ausgebildet ist.

## Claims

1. A lamp (10), comprising at least one socket (11) for connection to a luminaire, which possesses threaded, clamping or plug-in connection contacts for connection with mating connection contacts on the luminaire side, fitted with a cambered, substantially rotation symmetric reflector (13), in whose focus (32) or focus area a light source is installed for generating a directed light distribution of the lamp (10), for instance narrow radiating, wherein the reflector has a reflector aperture (15), which provides a light emergence plane (E) of the lamp (10), wherein the light source is made of at least one LED (20, 20a, 20b, 20c) and is arranged at a distance from the inside (14) of the reflector, and that at least one functional element of the LED extends at least partially substantially along the light emergence plane (E) or is arranged at least partially on the side of the light emergence plane (E) facing away from the reflector (13),
**characterised in that** a transparent covering member (17) is associated with the reflector (13), which member closes the reflector aperture (15) and that said at least one functional element is provided in the form of at least one power supply line (21 a, 21 b, 21 c, 21 d), which is installed on the side of the covering member (17) facing away from the reflector (13).

2. The lamp according to claim 1 **characterised in that** the functional element (21 a, 21 b, 21 c, 21 d, 29, 30a, 30b, 30c, 30d) protrudes at least partially from the reflector aperture (15).

3. The lamp according to claim 1 or 2, **characterised in that** at least one power supply line (21a, 21b, 21c, 21d) is associated with the LEDs, which extends substantially along the light emergence plane (E).

4. The lamp according to claim 3 **characterised in that** two power supply lines (21a, 21b) are provided for the LEDs which extend substantially diametrally relative to one another.

5. The lamp according to claim 3 **characterised in that** three power supply lines (21 a, 21 b, 21 c) are provided for the LEDs, whereas two of which include an angle of approx. 120° along the light emergence plane (E).

6. The lamp according to claim 3 **characterised in that** four power supply lines (21 a, 21 b, 21 c, 21 d) are provided for the LEDs, whereas two of which include an angle of approx. 90° along the light emergence plane (E).

7. The lamp according to one of the previous claims, **characterised in that** at least one power supply line (21 a, 21 b, 21 c, 21 d) is provided, which encompasses a rim (16) of the reflector aperture (15).

8. The lamp according to one of the previous claims, **characterised in that** the covering member (17) is susbtantially in the form of a circular disc.

9. The lamp according to one of the previous claims, **characterised in that that** the covering member (17) has a central opening (18) for receiving the LEDs (19, 20, 20a, 20b, 20c).

10. The lamp according to one of the previous claims, **characterised in that that** a handle (30a, 30b, 30c, 30d) is provided on the side of the light emergence plane (E) facing away from the reflector (13).

11. The lamp according to one of the previous claims, **characterised in that that** at least one heat sink (29, 30a, 30b, 30c, 30d) is associated with the LEDs (20a, 20b, 20c, 20d, 20e) for dissipating heat.

12. The lamp according to claim 11 **characterised in that** the heat sink (29, 30a, 30b, 30c, 30d) is spaced apart from the apex (27) of the reflector (13).

13. The lamp according to claim 11 or 12, **characterised in that** the heat sink (29, 30a, 30b, 30c, 30d) is arranged on the side of the light emergence plane (E) and/or of the LEDs facing away from the reflector (13).

14. The lamp according to one of the claims 11 to 13, **characterised in that** the heat sink comprises a compact cooling block (29).

15. The lamp according to claim 14 **characterised in that** the cooling block (29) is provided substantially in the region of a longitudinal middle axis (L) of the reflector (13).

16. The lamp according to one of the claims 11 to 15, **characterised in that** the heat sink includes a cooling plate (30a, 30b, 30c, 30d), which extends substantially along the light emergence plane (E).

17. The lamp according to claim 16 **characterised in that** the cooling plate (30a, 30b, 30c, 30d) extends from the LEDs (20, 20a, 20b, 20c, 20d, 20e) substantially up to a rim (16) of the reflector aperture (15).

18. The lamp according to one of the previous claims, **characterised in that** the reflector (13) is formed substantially continuously.

19. The lamp according to one of the previous claims, **characterised in that that** the reflector (13) has no ruptures in the region of its apex (27).

## Revendications

1. Lampe (10), comportant au moins une douille (11) pour connexion à un luminaire, présentant des contacts de connexion à vis, à pince ou à fiche pour se connecter à des contacts de connexion correspondants au niveau du luminaire, pourvue d'un réflecteur (13) bombé, sensiblement symétrique en rotation, situé dans le foyer (32) ou la zone de foyer duquel se trouve une source de lumière pour générer une répartition de lumière de la lampe (10) orientée, par exemple avec un angle réduit, où le réflecteur présente une ouverture de réflecteur (15), fournissant un plan de sortie de lumière (E) de la lampe (10), où la source de lumière est constituée d'au moins une DEL (20, 20a, 20b, 20c) et est disposée à une certaine distance de la face interne (14) du réflecteur, et en ce qu'au moins un élément fonctionnel der LED s'étend au moins partiellement essentiellement le long du plan de sortie de lumière (E) et est situé au moins partiellement sur le côté du plan de sortie de lumière (E) opposé au réflecteur (13),
**caractérisé en ce qu'**un élément de couverture transparent (17) est associé au réflecteur (13), qui referme l'ouverture de réflecteur (15) et **en ce que** ledit au moins un élément fonctionnel est prévu sous forme d'au moins un circuit d"alimentation (21 a, 21 b, 21 c, 21 d), qui est disposé sur le côté de l'élément de recouvrement (17) opposé au réflecteur (13).

2. Lampe selon la revendication 1, **caractérisée en ce que** l'élément fonctionnel (21a, 21b, 21c, 21d, 29, 30a, 30b, 30c, 30d) fait saillie au moins partiellement de l'ouverture de réflecteur (15).

3. Lampe selon la revendication 1 ou 2, **caractérisée en ce qu'**au moins un circuit d'alimentation (21a, 21b, 21c, 21d) est associé à la DEL, qui s'étend sensiblement le long du plan de sortie de lumière (E).

4. Lampe selon la revendication 3, **caractérisée en ce que** deux circuits d'alimentation (21a, 21b) sont prévus pour la DEL, qui s'étendent sensiblement diamétralement l'un par rapport à l'autre.

5. Lampe selon la revendication 3, **caractérisée en ce que** trois circuits d'alimentation (21a, 21b, 21c) sont prévus pour les DEL, au moins deux d'entre elles décrivent un angle d'environ 120° le long du plan de sortie de lumière (E).

6. Lampe selon la revendication 3, **caractérisée en ce que** quatre circuits d'alimentation (21a, 21b, 21c, 21d) sont prévus pour les DEL, au moins deux d'entre elles décrivent un angle d'environ 90° le long du plan de sortie de lumière (E).

7. Lampe selon l'une des revendications précédentes, **caractérisée en ce** ce qu'au moins un circuit d"alimentation (21 a, 21 b, 21 c, 21 d) est prévu, enserrant un rebord (16) de l'ouverture de réflecteur (15).

8. Lampe selon l'une des revendications précédentes, **caractérisée en ce que** l'élément de recouvrement (17) est sensiblement en forme de disque circulaire.

9. Lampe selon l'une des revendications précédentes, **caractérisée en ce que** l'élément de recouvrement (17) présente une ouverture centrale (18) permettant de recevoir les DEL (19, 20, 20a, 20b, 20c).

10. Lampe selon l'une des revendications précédentes, **caractérisée en ce qu'**une poignée (30a, 30b, 30c, 30d) est prévue sur le côté du plan de sortie de lumière (E) opposé du réflecteur (13).

11. Lampe selon l'une des revendications précédentes, **caractérisée en ce qu'**au moins un dissipateur de chaleur (29, 30a, 30b, 30c, 30d) est associé aux DEL (20a, 20b, 20c, 20d, 20e) pour éliminer la chaleur.

12. Lampe selon la revendication 11, **caractérisée en ce que** le dissipateur de chaleur (29, 30a, 30b, 30c, 30d) est à une certaine distance du sommet (27) du réflecteur (13).

13. Lampe selon la revendication 11 ou 12, **caractérisée en ce que** le dissipateur de chaleur (29, 30a, 30b, 30c, 30d) est disposé sur le côté du plan de sortie de lumière (E) et/ou de la LED opposé du réflecteur (13).

14. Lampe selon l'une quelconque des revendications 11 à 13, **caractérisée en ce que** le dissipateur de chaleur présente un bloc refroidisseur compact (29).

15. Lampe selon la revendication 14, **caractérisée en ce que** le bloc refroidisseur (29) est disposé sensiblement dans la zone d'un axe longitudinal médian (L) du réflecteur (13).

16. Lampe selon l'une quelconque des revendications 11 à 15, **caractérisée en ce que** le dissipateur de chaleur comprend une plaque de refroidissement (30a, 30b, 30c, 30d) qui s'étend sensiblement le long du plan de sortie de lumière (E).

17. Lampe selon la revendication 16, **caractérisée en ce que** la plaque de refroidissement (30a, 30b, 30c, 30d) s'étend de la DEL (20, 20a, 20b, 20c, 20d, 20e) sensiblement jusqu'à un rebord (16) de l'ouverture de réflecteur (15).

18. Lampe selon l'une des revendications précédentes, **caractérisée en ce que** le réflecteur (13) est constitué sensiblement-de manière continue.

19. Lampe selon l'une des revendications précédentes, **caractérisée en ce que** le réflecteur (13) ne présente aucune rupture dans la zone de son sommet (27)..
